# EUROPÄISCHE PATENTSCHRIFT

(11) **EP 0 641 406 B1**
(45) Veröffentlichungstag und Bekanntmachung des Hinweises auf die Patenterteilung: **08.11.1995**
(21) Anmeldenummer: 93911734.7
(22) Anmeldetag: 07.05.1993
(51) Int. Cl.: D21H 23/20

(54) **PROZESSANLAGE**
PROCESS PLANT
INSTALLATION POUR LA MISE EN OEUVRE DE PROCEDES

(30) Priorität: 20.05.1992 DE 4216697
(43) Veröffentlichungstag der Anmeldung: 08.03.1995
(73) Patentinhaber: SIEMENS AKTIENGESELLSCHAFT, 80333 München (DE)
(72) Erfinder: NEUBAUER, Hans René, D-8521 Weisendorf (DE)
(86) Internationale Anmeldenummer: DE9300403
(87) Internationale Veröffentlichungsnummer: WO9323621

(56) Entgegenhaltungen:
- DE-C- 822 991
- US-A- 2 233 965
- DATABASE WPI Section Ch, Week 0187, Derwent Publications Ltd., London, GB; Class A31, AN 87-004467

## Beschreibung

Die Erfindung betrifft eine Prozeßanlage.

Derartige Prozeßanlagen, in denen hydraulische Pumpen eingesetzt sind, finden z.B. bei der Papierherstellung Verwendung. Bei den bekannten Prozeßanlagen werden auf der Prozeßseite (vorwiegend Prozeßkreislauf) makromolekulare Stoffe (Polymere) zugeführt, um die Papierqualität zu verbessern und um Füll- und Feinstoffe einzusparen.

Ein weiteres Einsatzgebiet für derartige Prozeßanlagen ist die Klärtechnik. Dort werden Polymere zur Verbesserung der Agglomeration, zur Steigerung der Flockulation und zur Beschleunigung der Entwässerung eingesetzt, um so eine geringere Belastung des Abwassers zu erhalten.

Die Zuführung der Polymere in den Prozeßkreislauf erfolgt in den bekannten Fällen über sogenannte Lösestationen. Diese Lösestationen umfassen im wesentlichen einen mit Flüssigkeit gefüllten Behälter, dem über eine Dosiereinrichtung das Polymerpulver zugeführt wird. Das zugeführte Polymerpulver wird durch eine Rühreinrichtung in der Flüssigkeit verrührt und damit in dieser gelöst. Die erhaltene Stammlösung wird mittels einer Dosierpumpe dem Prozeßkreislauf zugeführt. Derartige Lösestationen sind technisch aufwendig, da sowohl die Rühreinrichtung als auch die Dosierpumpe einen Antriebsmotor benötigen. Darüber hinaus erhöhen die erforderlichen Lösestationen die Anschaffungskosten sowie die laufenden Betriebskosten.

Aufgabe der vorliegenden Erfindung ist es, eine technisch einfache Prozeßanlage zu schaffen, die kostengünstiger in ihrer Anschaffung und wirtschaftlicher im Betrieb ist.

Die Aufgabe wird für Prozeßanlagen mit Flüssigkeitsringmaschinen erfindungsgemäß durch die im Anspruch 1 bzw.2 angegebenen Merkmale gelöst. Bei Prozeßanlagen mit hydraulischen Pumpen wird die Lösung der Aufgabe durch die im Anspruch 3 angegebenen Merkmale erreicht. Vorteilhafte Ausgestaltungen der Erfindung sind in den Unteransprüchen beschrieben.

Die erfindungsgemäße Prozeßanlage eignet sich sowohl für Durchlaufbetrieb (Anspruch 1) als auch für Kreislaufbetrieb (Anspruch 2). Der makromolekulare Stoff wird lediglich durch einfache Dosiereinrichtungen der Pumpenbetriebsseite pulverförmig oder flüssiggelöst zugeführt und über eine Verbindungsleitung in die Prozeßbetriebsseite geführt. Die erfindungsgemäße Prozeßanlage mit einer hydraulischen Pumpe (Anspruch 3) eignet sich ebenfalls sowohl für Durchlaufbetrieb als auch für Kreislaufbetrieb. Der makromolekulare Stoff wird wiederum nur durch eine einfache Dosiereinrichtung der Pumpensaugseite pulverförmig oder flüssiggelöst zugeführt. Aufgrund der Turbulenzen in der hydraulischen Pumpe erhält man eine besonders schnelle Auflösung der zugeführten makromolekularen Stoffe. Damit werden bei den Prozeßanlagen gemäß den Ansprüchen 1 bis 3 im allgemeinen keine Lösestationen benötigt. Durch den Wegfall von Rühreinrichtung und Dosierpumpe sind auch keine zusätzlichen Antriebsmotoren erforderlich. Damit ist die erfindungsgemäße Prozeßanlage einerseits kostengünstig in der Anschaffung; andererseits fallen keine Betriebskosten für die Antriebsmotoren an.

Für spezielle Anwendungsfälle, die eine extrem hohe Konzentration von makromolekularen Stoffen erfordern, ist im Vergleich zu den bisherigen Prozeßanlagen nur eine Lösestation mit einer wesentlich kleineren Rühreinrichtung und einer kleineren Dosierpumpe erforderlich. Bei derartigen Anwendungsfällen ist auch eine gemischte Zugabe von flüssiggelösten und pulverförmigen makromolekularen Stoffen denkbar.

Die pumpenbetriebsseitige bzw. pumpensaugseitige Zugabe der makromolekularen Stoffe erfolgt in Regelabhängigkeit von der im Prozeßkreislauf bzw. Prozeßdurchlauf gewünschten Konzentration. Die Polymere werden hierbei vorzugsweise pulverförmig zugeführt, sie können jedoch auch flüssiggelöst (Stammlösung) zugeführt werden, wobei ihre Auflösung bzw. Verdünnung in der Flüssigkeitsringmaschine bzw. in der hydraulischen Pumpe erfolgt. Die makromolekularen Stoffe führen in der Flüssigkeitsringmaschine bzw. in der hydraulischen Pumpe zur bekannten Reibungsverminderung, so daß der Energieverbrauch der erfindungsgemäßen Prozeßanlage aufgrund des energiesparenden Effektes nochmals reduziert wird.

Zur Realisierung der erfindungsgemäßen Prozeßanlage können neben Flüssigkeitsringmaschinen alle Arten von hydraulischen Pumpen verwendet werden. Am häufigsten werden jedoch Kreiselpumpen für flüssige Fördermedien (bei Kläranlagen) eingesetzt.

Eine Prozeßanlage nach Anspruch 10 benötigt für die Kläranlage keine Lösestation, da die Prozeßflüssigkeit (Fördermedium) und/oder die Betriebsflüssigkeit im Pumpenkreislauf bereits die gelösten makromolekularen Stoffe enthält.

Die Erfindung sowie weitere vorteilhafte Ausgestaltungen, die Gegenstand der Unteransprüche sind, werden im folgenden anhand eines schematisch dargestellten Ausführungsbeispiels in der Zeichnung näher erläutert.

In der Zeichnung ist eine Prozeßanlage dargestellt, wie sie z.B. in der Papierherstellung eingesetzt wird. Die Prozeßanlagen für die Papierherstellung arbeiten in einem Prozeßkreislauf; die erfindungsgemäße Prozeßanlage ist jedoch auch für einen Prozeßdurchlauf geeignet. In der nachfolgenden Beschreibung wird jedoch immer von einem Prozeßkreislauf ausgegangen, der in der Zeichnung mit 1 bezeichnet ist und in dem eine hydraulische Pumpe 17 den Flüssigkeitstransport aufrecht erhält. Dem Prozeßkreislauf 1 ist eine als Vakuumpumpe arbeitende Flüssigkeitsringmaschine 2 zugeordnet. Die Flüssigkeitsringpumpe 2 kann sowohl im Kreislauf als auch im Durchlauf betrieben werden. Im folgenden ist eine Flüssigkeitsringpumpe im Kreislaufbetrieb zugrundegelegt, wobei der Pumpenkreislauf mit 3 bezeichnet ist. Der Pumpenkreislauf 3 ist mit dem Prozeßkreislauf 1 durch eine Verbindungsleitung 4 verbunden.

Die Zuordnung der Flüssigkeitsringpumpe 2 zum Prozeßkreislauf 1 erfolgt über eine Ansaugleitung 11, in der Prozeßflüssigkeit und Gas aus der Papiermaschinen-Naßpartie 14 gefördert werden (Zweiphasenströmung aus Gas und Flüssigkeit, wobei der Gasanteil in der Zeichnung gestrichelt dargestellt ist). In die Ansaugleitung kann ggf. ein in der Zeichnung nicht dargestellter Flüssigkeitsabscheider geschaltet sein, der einen Teilstrom 12 der Prozeßflüssigkeit in eine Kläranlage 8 abführt oder in den Prozeßkreislauf 1 zurückführt.

Die verbleibende Zweiphasenströmung wird nach Durchgang durch die Flüssigkeitsringpumpe 2 über eine druckseitig angeordnete Abführleitung 13 abgeführt.

Über eine in Strömungsrichtung gesehen vor der Flüssigkeitsringpumpe 2 angeordnete Dosiereinrichtung 5 erfolgt eine dosierte Zugabe von makromolekularen Stoffen, vorzugsweise Polymeren in den Pumpenkreislauf 3. Die pulverförmig zugeführten Polymere werden in der Flüssigkeitsringpumpe 2 aufgelöst und über die Verbindungsleitung 4 in den Prozeßkreislauf 1 geführt. Eine direkte Zuführung von flüssiggelösten Polymeren über eine Lösestation in den Prozeßkreislauf 1 ist bei der erfindungsgemäßen Prozeßanlage also nicht mehr erforderlich.

Zur Reinigung der Prozeßflüssigkeit im Prozeßkreislauf 1 sowie der Betriebsflüssigkeit im Pumpenkreislauf 3 sind beide Kreisläufe 1 und 3 über jeweils eine Abführleitung 6 bzw.7 mit der Kläranlage 8 verbunden. Da auch die der Kläranlage 8 zugeführte Prozeßflüssigkeit die gelösten Polymere enthält, benötigt die Kläranlage 8 ebenfalls keine Lösestation.

Um die Verluste an Prozeßflüssigkeit sowie an Betriebsflüssigkeit im Prozeßkreislauf 1 bzw. im Pumpenkreislauf 3 auszugleichen, weisen sowohl der Prozeßkreislauf 1 als auch der Pumpenkreislauf 3 jeweils eine Zufuhrleitung 9 bzw.10 auf.

Die Zufuhrleitungen 9 bzw.10 sind an Rückführleitungen 15 bzw.16 geschaltet; dadurch kann die geklärte Flüssigkeit wieder dem Prozeßkreislauf 1 und/oder dem Pumpenkreislauf 3 zugeführt werden (Klarfiltratrückführung).

## Patentansprüche

1. Prozeßanlage, die wenigstens einen Prozeßkreislauf (1) und/oder Prozeßdurchlauf mit jeweils mindestens einer zugeordneten Flüssigkeitsringmaschine (2) im Durchlaufbetrieb aufweist, wobei die Prozeßbetriebsseite (1) und die Pumpenbetriebsseite (3) durch wenigstens eine Verbindungsleitung (4) miteinander verbunden sind und wobei auf der Pumpenbetriebsseite (3) eine in Strömungsrichtung gesehen vor der Flüssigkeitsringmaschine (2) angeordnete Dosiereinrichtung (5) für eine dosierte Zugabe von makromolekularen Stoffen vorgesehen ist.

2. Prozeßanlage, die wenigstens einen Prozeßkreislauf (1) und/oder Prozeßdurchlauf mit jeweils mindestens einer zugeordneten Flüssigkeitsringmaschine (2) im Kreislaufbetrieb aufweist, wobei die Prozeßbetriebsseite (1) und die Pumpenbetriebsseite (3) durch wenigstens eine Verbindungsleitung (4) miteinander verbunden sind und wobei auf der Pumpenbetriebsseite (3) eine Dosiereinrichtung (5) für eine dosierte Zugabe von makromolekularen Stoffen vorgesehen ist.

3. Prozeßanlage, die wenigstens einen Prozeßkreislauf (1) und/oder Prozeßdurchlauf mit jeweils mindestens einer hydraulischen Pumpe aufweist, wobei auf der Pumpensaugseite eine Dosiereinrichtung (5) für eine dosierte Zugabe von makromolekularen Stoffen vorgesehen ist.

4. Prozeßanlage nach Anspruch 1 oder 2, wobei die Flüssigkeitsringmaschine (2) als Flüssigkeitsringpumpe arbeitet.

5. Prozeßanlage nach Anspruch 3, wobei die hydraulische Pumpe (2) als Kreiselpumpe ausgebildet ist.

6. Prozeßanlage nach Anspruch 2, wobei die Dosiereinrichtung (5) für die makromolekularen Stoffe in Strömungsrichtung gesehen vor der Flüssigkeitsringmaschine (2) angeordnet ist.

7. Prozeßanlage nach einem der Ansprüche 1 bis 3, wobei die makromolekularen Stoffe pulverförmig zugeführt werden.

8. Prozeßanlage nach Anspruch 1 oder 2, wobei der Prozeßkreislauf (1) und/oder der Pumpenkreislauf (3) jeweils eine Abführleitung (6,7) aufweisen.

9. Prozeßanlage nach Anspruch 3, wobei der Prozeßkreislauf (1) eine Abführleitung (6) aufweist.

10. Prozeßanlage nach Anspruch 8 oder 9, wobei die Abführleitungen (6,7) an eine Kläranlage (8) geführt sind.

11. Prozeßanlage nach Anspruch 1 oder 2, wobei der Prozeßkreislauf (1) und der Pumpenkreislauf (3) jeweils eine Zufuhrleitung (9,10) für die Zufuhr von Prozeßflüssigkeit bzw. Betriebsflüssigkeit aufweisen.

12. Prozeßanlage nach Anspruch 3, wobei der Prozeßkreislauf (1) eine Zufuhrleitung (9) für die Zufuhr von Prozeßflüssigkeit aufweist.

13. Prozeßanlage nach Anspruch 8 und 11 oder nach Anspruch 10 und 11 oder nach Anspruch 9 und 12, wobei die Abführleitung (6) des Prozeßkreislaufs (1) und die Zufuhrleitung (9) des Prozeßkreislaufs (1) durch eine Rückführleitung (15) miteinander verbunden sind.

14. Prozeßanlage nach Anspruch 8 und 11 oder nach Anspruch 10 und 11, wobei die Abführleitung (7) des Pumpenkreislaufs (3) und die Zufuhrleitung (10) des Pumpenkreislaufs (3) durch eine Rückführleitung (16) miteinander verbunden sind.

## Claims

1. Process plant which has at least one process cycle (1) and/or continuous process with in each case at least one associated liquid ring machine (2) in continuous operation, whereby the process-operating side (1) and the pump-operating side (3) are connected to each other by at least one connection line (4) and whereby on the pump-operating side (3) there is provided a dosing device (5), arranged in front of the liquid ring machine (2) when seen in the flow direction, for a dosed addition of macromolecular substances.

2. Process plant which has at least one process cycle (1) and/or continuous process with in each case at least one associated liquid ring machine (2) in cycle operation, whereby the process-operating side (1) and the pump-operating side (3) are connected to each other by at least one connection line (4) and whereby on the pump-operating side (3) there is provided a dosing device (5) for a dosed addition of macromolecular substances.

3. Process plant which has at least one process cycle (1) and/or continuous process with in each case at least one hydraulic pump, whereby on the pump-suction side there is provided a dosing device (5) for a dosed addition of macromolecular substances.

4. Process plant according to claim 1 or 2, whereby the liquid ring machine (2) operates as a liquid ring pump.

5. Process plant according to claim 3, whereby the hydraulic pump (2) is constructed as a centrifugal pump.

6. Process plant according to claim 2, whereby the dosing device (5) for the macromolecular substances is arranged in front of the liquid ring machine (2) when seen in the flow direction.

7. Process plant according to one of claims 1 to 3, whereby the macromolecular substances are supplied in powder form.

8. Process plant according to claim 1 or 2, whereby the process cycle (1) and/or the pump cycle (3) each have a removal line (6, 7).

9. Process plant according to claim 3, whereby the process cycle (1) has a removal line (6).

10. Process plant according to claim 8 or 9, whereby the removal lines (6, 7) are guided to a purifying plant (8).

11. Process plant according to claim 1 or 2, whereby the process cycle (1) and the pump cycle (3) each have a supply line (9, 10) for the supply of process liquid or operating liquid.

12. Process plant according to claim 3, whereby the process cycle (1) has a supply line (9) for the supply of process liquid.

13. Process plant according to claim 8 and 11 or according to claim 10 and 11 or according to claim 9 and 12, whereby the removal line (6) of the process cycle (1) and the supply line (9) of the process cycle (1) are connected to each other by way of a return line (15).

14. Process plant according to claim 8 and 11 or according to claim 10 and 11, whereby the removal line (7) of the pump cycle (3) and the supply line (10) of the pump cycle (3) are connected to each other by way of a return line (16).

## Revendications

1. Installation d'exécution de processus, qui comporte au moins un circuit fermé de traitement (1) ou un circuit de traitement à traversée, avec respectivement au moins une machine à anneau liquide associée (2), en fonctionnement à traversée, le côté (1) de commande du processus et le côté (3) de commande de la pompe étant reliés entre eux par au moins une canalisation de liaison (4), tandis que sur le côté (3) de fonctionnement de la pompe, il est prévu un dispositif de dosage (5), qui est disposé en étant prévu en amont de la machine à anneau liquide (2) dans la direction d'écoulement et sert à réaliser une adjonction dosée de substances macromoléculaires.

2. Installation d'exécution de processus, qui comporte au moins un circuit fermé de traitement (1) ou un circuit de traitement à traversée, avec respectivement au moins une machine à anneau liquide associée (2), en fonctionnement à traversée, le côté (1) de commande de processus et le côté (3) de commande de la pompe étant reliés entre eux par au moins une canalisation de liaison (4), tandis que sur le côté (3) de commande de la pompe, il est prévu un dispositif de dosage (5) pour une adjonction dosée de substances macromoléculaires.

3. Installation d'exécution de processus, qui comporte au moins un circuit fermé de traitement (1) et/ou un circuit de traitement à traversée avec respectivement au moins une pompe hydraulique, un dispositif de dosage (5) étant prévu sur le côté d'aspiration de la pompe pour un apport dosé de substances macromoléculaires.

4. Installation d'exécution de processus suivant la revendication 1 ou 2, dans laquelle la machine à anneau liquide (2) travaille en tant que pompe à anneau liquide.

5. Installation d'exécution de processus suivant la revendication 3, dans laquelle la pompe hydraulique (2) est agencée sous la forme d'une pompe centrifuge.

6. Installation d'exécution de processus suivant la revendication 2, dans laquelle le dispositif de dosage (5) est prévu, pour les substances macromoléculaires, en amont de la machine à anneau liquide (2) lorsqu'on regarde dans la direction d'écoulement.

7. Installation d'exécution de processus suivant l'une des revendications 1 à 3, caractérisée en ce que les substances macromoléculaires sont amenées à l'état pulvérulent.

8. Installation d'exécution de processus suivant la revendication 1 ou 2, dans laquelle le circuit fermé de traitement (1) et/ou le circuit (3) de la pompe comportent respectivement une canalisation d'évacuation (6,7).

9. Installation d'exécution de processus suivant la revendication 3, le circuit de processus (1) comportant une canalisation d'évacuation (6).

10. Installation d'exécution de processus suivant la revendication 8 ou 9, dans laquelle les canalisations d'évacuation (6,7) sont raccordées à une installation de clarification (8).

11. Installation d'exécution de processus suivant la revendication 1 ou 2, dans laquelle le circuit fermé de traitement (1) et le circuit de la pompe (3) possède respectivement une canalisation d'amenée (9,10) pour l'amenée du liquide de traitement ou du liquide de service.

12. Installation d'exécution de processus suivant la revendication 3, dans laquelle le circuit fermé de traitement (1) comporte une canalisation d'amenée (9) pour l'envoi d'un liquide de processus.

13. Installation d'exécution de processus suivant les revendications 8 et 11 ou suivant les revendications 9 et 12, dans laquelle la canalisation d'évacuation (6) du circuit fermé de traitement (1) et la canalisation d'amenée (9) du circuit fermé de traitement (1) sont reliées entre elles par une canalisation de retour (15).

14. Installation d'exécution de processus suivant les revendications 8 et 11 ou suivant les revendications 10 et 11, dans laquelle la canalisation d'évacuation (7) du circuit fermé de traitement (3) de la pompe et la canalisation d'amenée (19) et d'arrivée (10) du circuit de la pompe (3) sont reliées entre elles par une canalisation de retour (16)
